# DEMANDE DE BREVET EUROPEEN

(11) **EP 2 022 646 A1**
(43) Date de publication de la demande: **11.02.2009**
(21) Numéro de dépôt: 08162090.8
(22) Date de dépôt: 08.08.2008
(51) Int. Cl.: B42F 21/06

(54) **Support d'étiquette pour dossier suspendu et dossier suspendu équipé d'un tel support d'étiquette**

(30) Priorité: 10.08.2007 FR 0705818
(71) Demandeur: L'OBLIQUE, 69100 Villeurbanne (FR)
(72) Inventeur: Calistri, Yves, 69008 Lyon (FR); Sol, Philippe, 69003 Lyon (FR)
(74) Mandataire: Myon, Gérard Jean-Pierre

(57) **Abrégé**

Ce support d'étiquette (5) pour dossier suspendu (1) comprend un corps (51) qui comporte des moyens (54) d'accrochage sur un flanc (3) du dossier et un pupitre (52) de réception d'une étiquette. Selon l'invention, le corps (51) est constitué en poly(acide lactique).

## Description

La présente invention a trait à un support d'étiquette pour dossier suspendu et à un dossier suspendu équipé d'un tel support d'étiquette.

Il est connu d'équiper un dossier suspendu avec un support d'étiquette destiné à recevoir une étiquette d'identification du dossier. Un tel support d'étiquette est classiquement constitué en un matériau polymère synthétique et comporte généralement au moins une partie transparente, prévue pour protéger l'étiquette et permettre la lecture d'inscriptions portées par celle-ci. Cette partie transparente est couramment réalisée en polystyrène cristal, en polyéthylène ou en polypropylène, choisis pour leurs bonnes propriétés de transparence. Toutefois, dans le contexte actuel de raréfaction des ressources pétrolières, un support d'étiquette constitué en un polymère synthétisé à partir de résidus fossiles est susceptible de voir son coût de fabrication sensiblement augmenter. De plus, un support d'étiquette en polymère synthétique présente de faibles caractéristiques de biodégradabilité.

C'est à ces inconvénients qu'entend plus particulièrement remédier l'invention en proposant un support d'étiquette présentant une bonne transparence dans la zone de lecture de l'étiquette, tout en ayant un coût de fabrication limité, et en particulier un coût de fabrication qui est peu susceptible d'augmenter dans les années à venir, ce support d'étiquette ayant en outre de bonnes caractéristiques de biodégradabilité.

A cet effet, l'invention a pour objet un support d'étiquette pour dossier suspendu, comprenant un corps qui comporte des moyens d'accrochage sur un flanc du dossier et un pupitre de réception d'une étiquette, caractérisé en ce que le corps est constitué en poly(acide lactique).

Le poly(acide lactique) est un polymère naturel. Au sens de l'invention, on entend par polymère naturel tout polymère qui n'est pas synthétisé à partir de ressources fossiles. En particulier, les polymères naturels comprennent les polymères extraits directement de la biomasse tels que l'amidon, les polymères issus de monomères bio-dérivés tels que le poly(acide lactique), les polymères produits par des micro-organismes tels que les poly(hydroxyalcanoates).

Selon d'autres caractéristiques avantageuses d'un support d'étiquette selon l'invention, prises isolément ou selon toutes les combinaisons techniquement possibles :
- le corps est constitué en poly(acide lactique) transparent et comporte des moyens de maintien d'une étiquette sur une face du pupitre ;
- le corps est constitué en poly(acide lactique) opaque, le support comprenant un couvercle de maintien d'une étiquette sur une face du pupitre, ce couvercle étant constitué en un polymère transparent ;
- le couvercle est constitué en un polymère naturel transparent ;
- le corps est fabriqué en une seule pièce avec les moyens de maintien d'une étiquette ;
- le corps est obtenu par moulage par injection ;
- les moyens d'accrochage comprennent des pattes d'accrochage définissant entre elles un logement de réception d'un bord d'un flanc du dossier ;
- les moyens d'accrochage comprennent une aile d'accrochage munie d'organes de fixation propres à être introduits dans des orifices d'un flanc du dossier.

L'invention a également pour objet un dossier suspendu comprenant une feuille qui définit un fond et deux flancs du dossier, ce dossier comprenant en outre un support d'étiquette tel que décrit ci-dessus, accroché sur un flanc du dossier.

Les caractéristiques et avantages de l'invention apparaîtront dans la description qui va suivre de deux modes de réalisation d'un support d'étiquette et d'un dossier suspendu selon l'invention, donnée uniquement à titre d'exemple et faite en se référant aux dessins annexés, dans lesquels :
- la figure 1 est une vue en perspective partielle d'un dossier suspendu conforme à un premier mode de réalisation de l'invention ;
- la figure 2 est une vue en perspective éclatée selon un autre angle du support d'étiquette du dossier de la figure 1 ;
- la figure 3 est une coupe selon la ligne III-III de la figure 1 ;
- la figure 4 est une vue analogue à la figure 1 pour un dossier suspendu conforme à un deuxième mode de réalisation de l'invention ;
- la figure 5 est une vue en perspective selon le même angle du support d'étiquette du dossier de la figure 4 ; et
- la figure 6 est une vue en perspective selon un autre angle du support d'étiquette de la figure 5.

Le dossier suspendu 1 représenté sur la figure 1 est destiné à être installé dans un tiroir et comprend une feuille 2, qui définit un fond et deux flancs 3, 3' du dossier. Le dossier 1 comprend également deux barrettes de suspension 4, disposées au voisinage d'un bord 31 ou 31' de chaque flanc 3, 3' distal par rapport au fond du dossier, et un support d'étiquette 5, solidarisé avec le bord distal de l'un des flancs, à savoir le flanc 3 sur la figure 1, au niveau de la barrette 4 équipant ce flanc. De manière avantageuse, la feuille 2 est constituée en un papier issu de forêts gérées durablement, conformément au label FSC (Forest Stewardship Council), ou en un papier recyclé, alors que les barrettes de suspension 4 sont constituées en un acier doux.

Chaque barrette de suspension 4 est munie latéralement de crochets 41, propres à coopérer avec des rails non représentés intégrés dans un tiroir de réception du dossier 1. Chaque crochet 41 est équipé d'un embout 6, qui est avantageusement constitué en un polymère recyclé et/ou naturel. La solidarisation de chaque barrette 4 avec le flanc 3, 3' correspondant est obtenue par pliage de la feuille 2 autour de la barrette 4 et immobilisation de la feuille 2 dans cette configuration pliée. Plus précisément, l'immobilisation de la feuille 2 est obtenue, pour le flanc 3 équipé du support d'étiquette 5, lors de la fixation par rivetage du support 5 sur le flanc 3 et, pour le flanc 3' dépourvu de support d'étiquette, par collage. Le flanc 3' dépourvu de support d'étiquette comporte également des oeillets 7, qui passent à travers la barrette 4 et les pans de la feuille 2 pliée. Deux oeillets 7 latéraux du flanc 3' portent en outre, de manière connue, les parties mâles non représentées de deux dispositifs de mise en continu de dossiers suspendus adjacents, du type bouton pression, ces parties mâles s'étendant en saillie par rapport à une face extérieure 3'A du flanc 3'.

Le support d'étiquette 5 montré sur les figure 1 à 3 comprend un corps 51 de forme allongée, qui comporte un pupitre 52 et une aile 54 d'accrochage sur le flanc 3 du dossier 1. Le pupitre 52 définit une face 52A de réception d'une étiquette et l'aile d'accrochage 54, qui est réalisée en une seule pièce avec le pupitre 52, s'étend depuis une face 52B du pupitre opposée à la face 52A. Le corps 51 est obtenu par moulage par injection de poly(L-acide lactique) (PLLA), auquel sont ajoutés des pigments colorants, de manière à obtenir un corps 51 coloré et opaque. En variante, le corps 51 peut être constitué en une forme de poly(acide lactique) autre que le poly(L-acide lactique).

Le support d'étiquette 5 comprend également un couvercle 57 transparent de maintien d'une étiquette sur la face 52A, destiné à être enfilé dans des glissières 53 longitudinales du pupitre 52 de manière à couvrir de façon amovible la face 52A. Le pupitre 52 comporte une protubérance 58, disposée à une extrémité de la surface 52A, qui s'étend en saillie par rapport à la face 52A et forme une butée pour le couvercle 57. La face extérieure 57A du couvercle 57 est globalement convexe, de sorte que le couvercle 57 forme une loupe propre à faciliter la lecture d'inscriptions portées par une étiquette disposée sur la face 52A du pupitre 52. Dans ce mode de réalisation, le couvercle 57 est constitué en polyéthylène recyclé. En variante, le couvercle 57 peut être constitué en un polymère naturel transparent, tel que du poly(L-acide lactique) non chargé en pigments colorés.

L'aile d'accrochage 54 du support d'étiquette 5 comporte des rivets 55 prévus pour la fixation du corps 51 sur le flanc 3. Chaque rivet 55 est pourvu d'une tête 551 formée dans l'épaisseur de l'aile d'accrochage 54 et d'une tige 553 en saillie par rapport à une face 54B de l'aile 54 destinée à être en appui contre une face extérieure 3A du flanc 3. La fixation du corps 51 sur le flanc 3 est obtenue en insérant la tige 553 de chaque rivet 55 dans des orifices de la barrette 4 et de la feuille 2 pliée autour de celle-ci, puis en écrasant l'extrémité 553A de la tige 553 contre une face intérieure 3B du flanc 3. Lorsque le support d'étiquette 5 est ainsi fixé sur le flanc 3, la feuille 2 est immobilisée en configuration pliée autour de la barrette 4.

Comme visible sur la coupe de la figure 3, chaque rivet 55 est creux. En particulier, les rivets 55 latéraux du support d'étiquette 5 délimitent des trous qui forment les parties femelles des deux dispositifs de mise en continu de dossiers suspendus précités, aptes à recevoir les parties mâles formées par les oeillets latéraux 7 d'un autre dossier suspendu non représenté, de sorte que ces deux dossiers peuvent être unis l'un à l'autre.

Dans le deuxième mode de réalisation représenté aux figures 4 à 6, les éléments analogues à ceux du premier mode de réalisation portent des références identiques augmentées de 100. Le support d'étiquette 105 conforme à ce deuxième mode de réalisation est un cavalier, destiné à chevaucher un bord d'un flanc 103 d'un dossier suspendu 101, notamment un bord distal 131 de ce flanc, comme montré sur la figure 4. Le support d'étiquette 105 comprend un corps 151, qui comporte un pupitre 152 de réception d'une étiquette et trois pattes d'accrochage sur le flanc 103, à savoir deux pattes latérales 154 et une patte centrale 156, réalisées en une seule pièce avec le pupitre 152. Le pupitre 152 définit une face 152A de réception d'une étiquette, la face 152B du pupitre opposée à la face 152A correspondant à la face de lecture de l'étiquette. Le pupitre 152 comporte également quatre languettes 153 de maintien d'une étiquette en configuration plaquée contre la face 152A du pupitre.

Les pattes d'accrochage 154 et 156 s'étendent depuis un bord longitudinal 155 du pupitre 152 dans une même direction, de manière à former les branches d'une pince. En particulier, les pattes 154 et 156 délimitent entre elles un logement 159 de réception du bord 131 du flanc 103. Chaque patte latérale 154 est munie d'un pion rentrant 157 qui s'étend du côté de la patte centrale 156, alors que la patte centrale 156 comporte une saillie rentrante 158 qui s'étend du côté des pattes latérales 154. Les pions 157 et la saillie 158 sont destinés à assurer un pincement plus efficace du bord 131 du flanc 103. Le corps 151 est obtenu par moulage par injection de poly(L-acide lactique) transparent, les languettes de maintien 153, le pupitre 152 et les pattes d'accrochage 154 et 156 étant moulés en une seule pièce. En variante, le corps 151 peut être constitué en une forme de poly(acide lactique) autre que le poly(L-acide lactique).

Selon une variante non représentée, un support d'étiquette selon l'invention peut également comporter un couvercle, par exemple analogue au couvercle 57 du premier mode de réalisation, solidaire de manière permanente du pupitre et articulé sur le corps du support d'étiquette, entre une position fermée dans laquelle le couvercle recouvre la face du pupitre destinée à recevoir une étiquette et une position ouverte dégageant un accès à cette face. Le support d'étiquette est alors avantageusement moulé par bi-injection d'un polymère naturel transparent, par exemple de poly(acide lactique) transparent, et de poly(acide lactique) coloré et opaque, de telle sorte que le volet est transparent, alors que le corps du support d'étiquette est coloré, une charnière étant venue de matière entre le corps et le volet.

Un support d'étiquette 5 ou 105 conforme à l'invention, qui est constitué au moins en partie en poly(acide lactique), en particulier en poly(L-acide lactique) (PLLA) comme dans les exemples décrits précédemment, est fabriqué de manière simple par moulage par injection. Le poly(L-acide lactique) présente en effet, de manière particulièrement avantageuse, des caractéristiques de traitement par moulage par injection sensiblement similaires aux caractéristiques de traitement par moulage par injection de polyoléfines classiques. Dès lors, un équipement conventionnel peut être utilisé pour la fabrication d'un support d'étiquette 5, 105 selon l'invention par moulage par injection de poly(L-acide lactique).

De plus, un support d'étiquette 5, 105 selon l'invention, dont le corps est constitué en poly(acide lactique), présente de bonnes caractéristiques mécaniques, adaptées à la fois à son utilisation et à son accrochage sur un flanc d'un dossier suspendu. En particulier, dans le premier mode de réalisation, le corps en poly(acide lactique) du support d'étiquette 5 présente un comportement ductile compatible avec le montage du support d'étiquette sur un flanc du dossier par déformation des rivets 55 de l'aile d'accrochage 54.

Un support d'étiquette 5, 105 selon l'invention présente également une bonne transparence de ses parties d'affichage d'une étiquette, lesquelles sont avantageusement constituées en un matériau polymère naturel. Dans une forme particulièrement avantageuse de l'invention, un support d'étiquette selon l'invention est fabriqué intégralement en une seule pièce par moulage par injection. Le poly(L-acide lactique) est particulièrement approprié en tant que matériau constitutif d'un tel support d'étiquette, grâce à ses bonnes propriétés de transparence. Lorsque l'on souhaite obtenir un support d'étiquette présentant à la fois des parties transparentes, en particulier pour l'affichage de l'étiquette, et des parties colorées et opaques, il est possible de fabriquer un support d'étiquette par bi-injection de poly(L-acide lactique) transparent et de poly(L-acide lactique) chargé en pigments colorés.

En outre, dans la mesure où le poly(acide lactique) peut être obtenu indirectement à partir de ressources renouvelables, en particulier à partir d'acide lactique produit par fermentation du glucose par diverses souches microbiennes, un support d'étiquette conforme à l'invention constitué en poly(acide lactique) est peu susceptible de voir son coût de fabrication augmenter du fait d'une augmentation du coût de son matériau constitutif, contrairement aux supports d'étiquette de l'état de la technique, constitués en polymère synthétisé à partir de ressources fossiles non renouvelables. De plus, compte tenu du développement de l'utilisation du poly(acide lactique) dans des secteurs variés, notamment en tant que matériau plastique de substitution, les quantités produites de ce polymère tendent à augmenter, ce qui laisse présager une diminution possible de son prix de revient. Dès lors, un support d'étiquette conforme à l'invention est susceptible de voir son coût de fabrication diminuer dans les années à venir.

Par ailleurs, un support d'étiquette selon l'invention, dont le corps est constitué en poly(acide lactique) et dont d'autres parties, telles que le couvercle 57 du premier mode de réalisation, peuvent être constituées également en polymère naturel, présente de bonnes caractéristiques de biodégradabilité. Plus précisément, le choix du poly(acide lactique) comme matériau constitutif du corps du support d'étiquette selon l'invention permet d'assurer, d'une part, une durée de vie adaptée du support d'étiquette pour son utilisation sur un dossier suspendu, avec une bonne stabilité d'aspect et de structure du support d'étiquette pendant sa durée d'utilisation prévue, et, d'autre part, une biodégradabilité du support d'étiquette à long terme, au-delà de sa durée d'utilisation prévue. Ces bonnes caractéristiques de biodégradabilité du support d'étiquette selon l'invention, en association avec le choix de matériaux biodégradables et/ou recyclés pour la fabrication des autres pièces constitutives d'un dossier suspendu équipé de ce support d'étiquette, limite la nocivité environnementale d'un dossier suspendu conforme à l'invention.

L'invention n'est pas limitée aux exemples décrits et représentés. En particulier, un dossier suspendu selon l'invention peut ne pas être un dossier suspendu pour tiroir, sans pour autant sortir du cadre de l'invention. Un support d'étiquette conforme à l'invention peut ainsi être conçu de manière à pouvoir être monté sur un dossier suspendu pour armoire, le support d'étiquette comportant alors des moyens d'accrochage sur un bord vertical de la feuille constitutive du dossier suspendu.

## Revendications

1. Support d'étiquette (5 ; 105) pour dossier suspendu (1 ; 101), comprenant un corps (51 ; 151) qui comporte des moyens (54 ; 154, 156) d'accrochage sur un flanc (3 ; 103) du dossier et un pupitre (52 ; 152) de réception d'une étiquette, **caractérisé en ce que** le corps (51 ; 151) est constitué en poly(acide lactique).

2. Support d'étiquette la revendication 1, **caractérisé en ce que** le corps (151) est constitué en poly(acide lactique) transparent et comporte des moyens (153) de maintien d'une étiquette sur une face (152A) du pupitre (152).

3. Support d'étiquette selon la revendication 1, **caractérisé en ce que** le corps (51) est constitué en poly(acide lactique) opaque, le support comprenant un couvercle (57) de maintien d'une étiquette sur une face (52A) du pupitre (52), ce couvercle (57) étant constitué en un polymère transparent.

4. Support d'étiquette selon la revendication 3, **caractérisé en ce que** le couvercle (57) est constitué en un polymère naturel transparent.

5. Support d'étiquette selon l'une quelconque des revendications 2 à 4, **caractérisé en ce que** le corps (51 ; 151) est fabriqué en une seule pièce avec lesdits moyens (57 ; 153) de maintien d'une étiquette.

6. Support d'étiquette selon l'une quelconque des revendications précédentes, **caractérisé en ce que** le corps (51 ; 151) est obtenu par moulage par injection.

7. Support d'étiquette selon l'une quelconque des revendications précédentes, **caractérisé en ce que** lesdits moyens d'accrochage comprennent des pattes d'accrochage (154, 156) définissant entre elles un logement (159) de réception d'un bord (131) d'un flanc (103) du dossier (101).

8. Support d'étiquette selon l'une quelconque des revendications 1 à 6, **caractérisé en ce que** lesdits moyens d'accrochage comprennent une aile d'accrochage (54) munie d'organes de fixation (55) propres à être introduits dans des orifices d'un flanc (3) du dossier (1).

9. Dossier suspendu (1 ; 101) comprenant une feuille (2 ; 102) qui définit un fond et deux flancs (3, 3' ; 103) du dossier, **caractérisé en ce qu'**il comprend un support d'étiquette (5 ; 105) selon l'une quelconque des revendications précédentes, accroché sur un flanc du dossier.
